# EUROPÄISCHE PATENTSCHRIFT

(11) **EP 1 372 562 B1**
(45) Veröffentlichungstag und Bekanntmachung des Hinweises auf die Patenterteilung: **11.07.2012**
(21) Anmeldenummer: 02714164.7
(22) Anmeldetag: 14.02.2002
(51) Int. Cl.: A61G 1/00

(54) **MEDIZINISCHER ODER DENTALMEDIZINISCHER BEHANDLUNGSSTUHL**
MEDICAL OR DENTAL TREATMENT CHAIR
FAUTEUIL DE TRAITEMENT POUR SOINS MEDICAUX OU DENTAIRES

(30) Priorität: 27.03.2001 DE 10114981; 26.09.2001 DE 10147349
(43) Veröffentlichungstag der Anmeldung: 02.01.2004
(62) Teilanmeldung aus: 11190518.8
(73) Patentinhaber: Kaltenbach & Voigt GmbH, 88400 Biberach / Riss (DE)
(72) Erfinder: RAUH-HIRSCHAUER, Alexander, 88410 Bad Wurzach (DE); RAPP, Karlheinz, 88441 Mittelbiberach (DE); VON BANK, Reinhold, 88433 Schemmerhofen (DE); LIPATOW, Richard, 88400 Biberach (DE)
(74) Vertreter: Schmidt-Evers, Jürgen
(86) Internationale Anmeldenummer: PCT/EP2002/001571
(87) Internationale Veröffentlichungsnummer: WO 2002/076365

(56) Entgegenhaltungen:
- EP-A- 0 517 933
- DE-A- 2 541 506
- DE-A- 2 932 344
- DE-U- 29 620 801

## Beschreibung

Die Erfindung bezieht sich auf einen medizinischen oder dentalmedizinischen Behandlungsstuhl mit einer Kopfstütze nach de m Oberbegriff des Anspruchs 1.

Ein Behandlungsstuhl dieser Art ist z. B. in der DE 296 20 801 U1 beschrieben. Bei den bekannten Behandlungsstühlen is t die Kopfstütze in Positi onen verstellbar, in denen sie geeignet ist, den Kopf des zu behandelnden Patienten sicher zu unterstützen, so daß eine störungsfreie Behandl ung gewährleistet ist. In diesen Positionen gleicht die Kopfstü tze unter Berücksichtig ung der anatomischen Form des zu behandelnden Körpers den Positionsunterschied zwischen der Rü ckenfläche und der Kopffläche des Patienten aus. Hierbei sollen Kopfstü tzenstellungen erreichbar sein, die sowohl die anatomische Form des zu behandelnden Körpers als auch die Behandlungsart berücksichtigen. Je nach Behandlungsart is t nämlich eine spezifische Kopfstellung des Patienten und somit auch eine angepaßte Position der Kopfstütze erwünscht.

Aus der DE 25 41 506 A1 ist ein zahnärztlicher Patientenstuhl bekannt, der einen Sitz und eine Rückenleh ne umfasst, sowie eine Kopfstütze, die verstell bar an der Rückenlehne gelagert ist.

Der Erfindung liegt die Aufgabe zugrunde, einen Behandlungsstuhl der eingangs angegebenen Art bezüglich der Verstellbarkeit d er Kopfstütze zu verbes sern. Insbesondere soll die Kopfstütze wenigsten s eine zusätzliche Stützfunkti on erfüllen.

Die der Erfindung zugrundeliegende Aufgabe wird durch die Ausgestaltung nach Anspruch 1 gelöst. Vorteilhafte Weiterbildungen der Erfindung sind in den zugehörigen Unteransprüchen beschrieben.

Diese Ausgestaltung ermöglicht es, die Kopfstüt ze in Positionen zu verstellen, in der ihre Kopfstützfläch e nicht nur unterschiedliche Höhen aufweist und sich somit für besondere Kopfstell ungen eignet, sondern die Kopfstütze eignet sich auch in der Position, in der ein Querwulst der Kopfstü tze an dem dem Rückenteil z ugewandten Ende der Kopfstütze angeordnet ist, als Nackenstütze, wodurch der Patientenkopf eine zusätzliche und verbesserte Abstü tzung erhält. In der bezüglich dieser Position um 180 ° verdrehten Stellung der Kopfstütze oder wenigstens ihres Pols ters eignet sich diese vorteilhaft fü r Kinder, und zwar insbesondere in der vorbeschriebenen Kinderstellung.

Eine Verstellung der Kopfstütze läßt s ich in einfacher und handhabungsfreundlicher Weise dadurch verwirklichen, daß die Kopfstüt ze oder wenigstens ihre Polster durch eine Schnellschlußverbindun g, insbesondere in Form einer Klemmvorrichtung oder Verrastungsvorrichtung, lösbar verbunden ist. Hierdurch ist es möglich, die Kopfstütze oder wenigs tens ihr Polster zu ihrer Verstellung zu lösen und in einer anderen Stellung zu montieren. Als Schnellschlußverbindun g eignet sich eine manuell überdrückbare Klemm - oder Verrastungsvorrichtung besonders gut, weil sich eine solche Ausgestaltung kostengüns tig und preiswert herstellen läßt und bei schneller und dabei handhabungsfreundlicher Verstellung eine sichere Halterung gewährleistet.

Um die Kopfstütze eine s vorliegenden Behandlungsstuhls in für den Patienten und für den Behandler günstige Stellungen verstel len zu können, sind bereits manuell oder motorisch betätigbare Einstellvorrichtungen vorgeschlagen worden. An eine solche Einstellvorrichtung bestehen eine Mehrzahl Forderungen. Zum einen soll die Einstellvorrichtung eine einfache, handhabungsfreundlich bedienbare und gezielte Einstellung unter Berücksichti gung der Anatomie des Patienten ermöglichen, wobei außerdem zu berücksichtigen ist, daß wesentlic he Körpermerkmale, z. B. die Körpergröße, die Halslä nge und die Kopfform, unterschiedlich sein können. Außerdem soll die Einst ellvorrichtung von kleiner und einfache Bauweise sein, um sie in möglichst einfacher Weise im Rückenlehnen/Kopfstützen-Bereich des Behandlungsstuhls integrieren zu können. Des weiteren sollen auch die Herstellungskosten gering sein, um die Marktchancen zu verbessern.

Nachfolgend wird die Erfindung anhand von vorteilhaften Ausgestaltungen von Ausführun gsbeispielen und Zeichnungen näher erläutert. Es zeigt
- Fig. 1: einen erfindungsgemäßen Behandlungsstu hl in perspektivischer Seitenansicht;
- Fig. 2: eine Lagerung und Führung für einen Kopfstützen-Träger bei offener Rückenlehne in perspektivischer Darstellung;
- Fig. 3: die Kopfstütze mit ihrem Träger im vertikalen Längsschnitt und in perspektivischer Darstellung;
- Fig. 4: die Kopfstütze mit dem Träger in einer obersten Stellung;
- Fig. 5: die Kopfstütze mit dem Träger in einer mittleren Stellung;
- Fig. 6: die Kopfstütze mit dem Träger in einer untersten Stellung;
- Fig. 7: die Kopfstütze mit dem Träger in einer Kinderausgangsstellung;
- Fig. 8: die Kopfstütze mit dem Träger in einer Kinderstellung;
- Fig. 9: eine Einzelheit der Kopfstützenhalterung nach Fig. 8 in perspektivischer und vergrößerter Darstellung;
- Fig. 10: eine in Fig. 9 mit X gekennzeichnete Einzelheit im Teilschnitt;
- Fig. 11: ein Schaltelement zum Einstellen des Behandlungsstuhls in der Unteransicht gemäß Pfeil Y in Fig. 8;
- Fig. 12: den Schnitt XII-XII in Fig. 11.

Die Hauptteile des in seiner Gesamtheit mit 1 bezeichneten Behandlungsstuhls sind ein Sitzteil 2 mit einer verlängerten Beinstütze 3, ein Rückenteil 4 bzw. eine Rückenlehne 4, die durch ein Rückenlehnengelenk 5 mit einer horizontalen, sich quer zum Behandlungsstuhl 1 erstreckenden Gelenkachse 5a mit dem Sitzteil 2 verbunden ist und durch eine Einstellvorrichtung 7 mit einem nicht dargestellten Verstellmotor um die Gelenkachse 5a zwischen einer aufrechten Sitzposition und einer Liegeposition verstellbar und in der jeweiligen Verstellposition feststellbar ist, und eine Kopfstütze 8, deren Basiskörper 9 durch eine Verstellvorrichtung 16 in Form einer Schwenkvorrichtung mit einem länglichen Kopfstützen-Träger 12 verbunden ist, der an der Rückenlehne 4 gehalten ist. Dem Behandlungsstuhl 1 sind außerdem ein oder mehrere Behandlungsinstrumente 13 zugeordnet, die durch flexible Versorgungsleitungen 14 mit wenigstens einem Versorgungsgerät 10 verbunden sind und zwischen einer Ablageposition an einer Ablage und einer Behandlungsposition am auf dem Behandlungsstuhl befindlichen Patienten bewegbar sind.

Insbesondere bei einem dentalen Behandlungsstuhl 1 ist außerdem eine Mundspüleinrichtung 15 mit einem Wasserhahn für einen Spülbecher und einem Speibecken vorgesehen.

Die Rückenlehne 4 besteht aus einem Rückenbasisteil 4a, das durch Gelenkteile 5b mit dem Rückenlehnengelenk 5 verbunden ist, und einem Rückenlehnenteil 4b, das mit einem vorzugsweise schalenförmigen Rückenlehnenpolster 4c besetzt ist. Zwischen dem Rückenbasisteil 4a und dem Rückenlehnenteil 4b ist eine andeutungsweise dargestellte Führung 6 ausgebildet, in der das Rückenlehnenteil 4b in der Längsrichtung der Rückenlehne 4 hin und her verschiebbar am Rückenbasisteil 4a gelagert ist. Die Führung kann durch zwei zu beiden Seiten der Längsmittelebene des Behandlungsstuhls 1 längs angeordnete Führungsstangen 6a und darauf verschiebbar gelagerte Führungshülsen 6b gebildet sein, die zwischen dem Rückenbasisteil 4a und dem Rückenlehnenteil 4b angeordnet sind. Es können die Führungshülsen 6b am Rückenbasisteil 4a und die Führungsstangen 6a am Rückenlehnenteil 4b befestigt sein. Zum Verstellen ist ein andeutungsweise als Strichpunktlinie dargestellter erster Verstellmotor M1 vorzugsweise in stabförmiger Bauweise vorgesehen, der mit seinem einen Ende am Rückenbasisteil 4a abgestützt ist und mit seinem anderen Ende am Rückenlehnenteil 4b angreift. Zur Verbindung des Verstellmotors M1 mit dem Rückenbasisteil 4a und dem Rückenlehnenteil 4b sind an diesen Teilen befestigte Lagerteile L1, L2 vorgesehen. Der Verstellmotor M1 kann z.B. ein Elektromotor E1 aufweisen, dem ein seine Drehbewegung in eine Längsbewegung umwandelndes Getriebe zugeordnet ist. Hierbei handelt es sich vorzugsweise um einen Spindeltrieb.

Der Träger 12 ist in einer im Rückenlehnenteil 4b angeordneten zweiten, in der Längsrichtung der Rückenlehne 4 gerichteten Längsführung 11 durch einen zweiten Verstellmotor M2 hin und her schiebbar gelagert. Der Träger 12 ist vorzugsweise durch einen quer zur vertikalen Längsmittelebene des Behandlungsstuhls 1 angeordneten flachen Schieber gebildet, um eine flache Bauweise der Rückenlehne 4 zu gewährleisten. Der erste Verstellmotor M1 befindet sich auf der einen Seite neben dem Träger 12, während der zweite Verstellmotor M2 auf der anderen Seite neben dem Träger 12 angeordnet ist. Auch der zweite Verstellmotor M2 ist von stabförmiger bzw. länglicher Bauweise, und er weist vorzugsweise einen Elektromotor E2 auf, der durch ein seine Drehbewegung in eine geradlinige Bewegung umwandelndes Getriebe G2 mit dem Träger 12 verbunden ist. Das Umwandlungsgetriebe G2 ist beim Ausführungsbeispiel ebenfalls durch einen Spindeltrieb gebildet, dessen Spindel mit S2 bezeichnet ist.

Die Längsführung 11 für den Träger 12 ist eine Flachführung und z. B. durch zwei seitlich neben dem Träger 12 längs angeordnete Führungsstangen 11a, 11b gebildet, auf denen der Träger 12 mit an ihm seitlich befestigten Laufbuchsen 11c, 11d gehalten und geführt ist. Beim Ausführungsbeispiel ist die den zweiten Verstellmotor M2 nahe angeordnete Führungsstange 11b als Spindel S2 ausgebildet, die in Schraubverbindung mit der als Spindelmotor ausgebildeten Laufbuchsen 11d steht. Die Verstellmotoren M1, M2 sind außen von den Laufbuchsen 11c, 11d angeordnet. Der zweite Verstellmotor M2 ist durch einen Riementrieb TR, insbesondere Zahnriementrieb mit der Spindel S2 verbunden.

Die Kopfstütze 8 ist durch eine Verstell- bzw. Einstellvorrichtung 16 in der vertikalen Längsmittelebene 18 des Behandlungsstuhls 1 auf und ab bewegbar. Hierzu dient eine erste Schwenkvorrichtung 19, die beim Ausführungsbeispiel durch ein Gelenkviereck bzw. Viergelenkgetriebe mit zwei Gelenkstangen 19a, 19b gebildet ist, die durch vier Gelenke 21, 22, 23, 24 zum einen mit dem Träger 12 und zum anderen mit dem Basiskörper 9 bzw. mit von dessen Rückseite abstehenden Gelenkstegen 9a verbunden ist. Die Gelenkstangen 19a, 19b sind Breitstangen, d.h., die sich quer zur vertikalen Längsmittelebene erstreckende Abmessung der Gelenkstangen 19a, 19b ist größer als deren sich in der Längsmittelebene erstreckende Dicke. Hierdurch erhält das Gelenkviereck große Stabilität. Diese kann jedoch auch durch ein zu beiden Seiten der Längsmittelebene angeordnetes Gelenkviereckpaar erreicht werden. Die Gelenkstangen 19a, 19b können zwischen vertikalen Gelenkstegen 9b gelagert sein, die am rückseitigen Ende des Trägers 12 gabelförmig abstehen. Die am Träger 12 angeordneten Basisgelenke 21, 22 liegen auf einer Geraden g (Fig. 7, 8), die mit dem Träger 12 einen spitzen Winkel W1 einschließt, der in Richtung auf das Rückenteil 4 offen ist. Dieser Winkel W1 beträgt etwa 30-60°, insbesondere etwa 40°.

Ein Gelenkviereck ermöglicht die vorbeschriebenen Stellungen der Kopfstütze 8 in besonders einfacher Weise, nämlich durch eine selbsttätige Bewegungssteuerung. Dies wird dadurch erreicht, daß die Länge L3 der der Rückenlehne 4 zugewandten bzw. oberen Gelenkstange 19b größer ist als die Länge L4 der anderen bzw. unteren Gelenkstange 19a. Die Abstände L5, L6 zwischen den Gelenken 21, 22 einerseits und 23, 24 andererseits können etwa gleich groß sein. Vorzugsweise ist der Abstand L6 zwischen den Gelenken 23, 24 größer als der Abstand L5, insbesondere etwa 1/3 größer, und zwar wenigstens in der Kinderausgangsstellung gemäß Fig. 7, in der beim Ausführungsbeispiel das Gelenk 23 sich in der Stellung 41b befindet.

Die Einstellvorrichtung 16 weist außerdem einen motorischen Antrieb mit einem dritten Verstellmotor M3 zum Schwenken der Kopfstütze 8 im durch das Gelenkviereck 19 vorgegebenen Schwenkbereich. Hierzu ist eine sich längs des Trägers 12 erstreckende Triebstange 26 vorgesehen, die vorzugsweise in den Träger 12 integriert ist und insbesondere durch einen flachen Schieber gebildet ist, um eine kleine bzw. niedrige Bauweise für den Träger 12 zu gewährleisten. Der Verstellmotor M3 kann im hinteren Bereich des Trägers 12 angeordnet und an diesen angebaut sein, vorzugsweise in einer Ausnehmung 12a, in der der Träger 12 wenigstens teilweise versenkt angeordnet ist. Auch der dritte Verstellmotor M3 ist von stabförmiger bzw. längsförmiger Bauweise, und er weist vorzugsweise einen Elektromotor E3 auf, dessen Drehbewegung durch ein Getriebe G3 in eine geradlinige Bewegung umgewandelt wird. Bei dem Getriebe G3 kann es sich um einen Spindeltrieb handeln, dessen Spindel S3 eine Verlängerung der Motorwelle ist, und auf der eine Spindelmutter Sm in ein Eingriff steht. Zwischen der Spindel S3 und dem Elektromotor E3 ist eine Kupplung K angeordnet. Die Spindelmutter Sm ist mit dem vorderen Ende der Triebstange 26 verbunden, die an ihrem rückseitigen Ende durch ein Gelenk 27 mit einer Gelenk- bzw. Schwenkstange 28 verbunden ist, die durch ein weiteres Gelenk 29 mit einer der beiden Gelenkstangen 19a, 19b, vorzugsweise mit der rückseitigen Gelenkstange 19a verbunden ist. Zur Verbindung in dem Gelenk 29 ist an der rückseitigen Gelenkstange 19a ein Querarm 19c angeordnet, der vorzugsweise zur anderen Gelenkstange 19b hin absteht. Die Schwenkstange 28, deren Länge geringer ist, insbesondere geringer als halb so lang ist wie die Länge der Gelenkstangen 19a, 19b, erstreckt sich zwischen den Gelenken 27, 29, wobei sie sich beim Ausführungsbeispiel zwischen den Basisgelenken 21, 22 befindet.

Die vorbeschriebene, in ihrer Gesamtheit mit 32 bezeichnete Antriebsvorrichtung ermöglicht durch eine entsprechende Verschiebung der Triebstange 26, die Kopfstütze 8 zwischen einer oberen Stellung gemäß Fig. 4, einer mittleren Stellung gemäß Fig. 5, die bezüglich der oberen Stellung tiefer angeordnet ist, und einer unteren Stellung gemäß Fig. 6. Die mittlere Stellung ist eine Normalstellung, in der die Kopfanlagefläche 33a eines Kopfstützenpolsters 33 sich etwa parallel zum Rückenteil 4 erstreckt oder geringfügig, z.B. bis 10°, nach hinten geneigt sein kann.

In der oberen Stellung gemäß Fig. 4 erstreckt sich die Kopfanlagefläche 33a im wesentlichen gleich wie in der mittleren Stellung, jedoch ist sie bezüglich der Rückenstützfläche 4d des Rückenteilpolsters 4c um ein größeres Maß nach oben versetzt als in der mittleren Stellung. In der unteren Stellung gemäß Fig. 6 ist die Kopfstützfläche 33a verhältnismäßig stark nach hinten geneigt. Diese Stellung eignet sich insbesondere für eine Oberkieferbehandlung, bei der der Patientenkopf entsprechend stark nach hinten geneigt sein soll. Die vorbeschriebenen Stellungen stellen sich aufgrund der besonderen Ausgestaltung der Schwenkvorrichtung 19 selbsttätig bzw. zwangsläufig ein. Ein weiterer Vorteil ist darin zu sehen, daß nur ein geringer Hub der Triebstange 26, beim Ausführungsbeispiel etwa 20-25 mm, ausreicht, um die Kopfstütze 8 zwischen der oberen und der unteren Stellung zu verstellen.

Die Kopfstütze 8 ist außerdem in eine Stellung verstellbar und positionierbar, in der die Kopfstützfläche 33a bzw. ihr Schalengrund mit der Rückenstützfläche 4d bzw. dem Schalengrund des Rückenteilpolsters 4c fluchtet. Diese Stellung ist insbesondere dann, wenn die Kopfstütze 8 sich in einer Ausnehmung 34 am freien Ende des Rückenlehnenteils 4b befindet, eine vorteilhafte Kinderstellung, die eine für Kinder sowohl bezüglich des Abstands vom Sitzteil 2 als auch bezüglich ihrer Höhenlage vorteilhafte Stellung ist. In dieser Stellung bildet die Kopfstützfläche 33a bzw. ihr Schalengrund eine Fortsetzung der Rückenstützfläche 4d bzw. des Schalengrundes der Rückenlehne 4, wodurch der Kopf eines auf dem Behandlungsstuhl 1 befindlichen Kindes vorteilhaft gestützt wird. Im Grund der Schalenform erstrecken sich die Rückenstützfläche 4d und die Kopfstützfläche 33a insbesondere in ihren einander zugewandten Endbereichen im wesentlichen gerade.

Die sich gerade erstreckende Kopfstützfläche 33a braucht sich nur über einen Abschnitt der Länge der Kopfstütze 8 erstrecken, wobei dieser sich gerade erstreckende Abschnitt an dem der Rückenlehne 4 zugewandten Ende der Kopfstütze 8 gerade ausläuft. In dem der Rückenlehne 4 abgewandten Bereich kann die Kopfstützfläche 33a an einem Querwulst 35 auslaufen, der Teil des Kopfstützenpolsters 33 ist.

Zwecks Verbesserung der Kopfabstützung ist es im weiteren vorteilhaft, das Kopfstützenpolster so am Kopfstützenkörper zu befestigen, daß es wahlweise in um 180° verdrehten Stellungen benutzbar ist. Hierdurch ist es möglich, das Kopfstützenpolster 33 wahlweise in Stellungen zu nutzen, in denen sich der Querwulst 35 im dem Sitzteil 2 zugewandten oder abgewandten Endbereich befindet. Die erste Stellung eignet sich für Erwachsene, wobei der Querwulst 35 eine vorteilhafte Nackenstütze bildet. Die zweite Stellung, in der der Querwulst 35 an dem dem Sitzteil 2 abgewandten Ende angeordnet ist, eignet sich aus den vorgenannten Gründen sehr vorteilhaft für Kinder. Es ist deshalb vorteilhaft, die Befestigung zwischen dem Kopfstützenpolster 33 und dem Kopfstützenkörper so auszubilden, daß das Kopfstützenpolster 33 in um 180° verdrehten Stellungen montierbar bzw. demontierbar ist, vorzugsweise durch eine Schnellschlußverbindung, z.B. eine Klemm- oder Verrastungsvorrichtung. Es ist vorteilhaft, diese Vorrichtungen so auszubilden, daß das Kopfstützenpolster 33 in der befestigen Position hinreichend festgehalten ist, jedoch durch einen manuell leicht aufbringbaren Kraftaufwand, z.B. durch Abziehen, aus der Befestigungsvorrichtung lösbar ist. Hierbei wird eine Klemmung oder Verrastung manuell überdrückt. In Fig. 8 ist eine solche Befestigungsvorrichtung andeutungsweise dargestellt. Sie ist durch einen oder mehreren Paaren Verbindungszapfen 36 gebildet, die an dem einen Verbindungsteil angeordnet sind und klemmend oder verrastend jeweils in ein im anderen Verbindungsteil ausgebildeten Zapfenloch 37 einfassen. Die Verbindung läßt sich durch eine manuelle Kraftausübung lösen und somit überdrücken. Der wenigstens eine Verbindungszapfen 36 und das Zapfenloch 37 sind so ausgebildet, daß sie in um 180° verdrehten Stellungen des Kopfstützenpolsters 33 passen.

Es ist zwecks Verbesserung der Kopfabstützung von Vorteil, auch im Querwulst 35 in mittlerer Position eine mulden- bzw. schalenförmige Stützfläche 33b auszubilden, die insbesondere die seitliche Stützung eines Nackens verbessert.

Beim Ausführungsbeispiel ist am Behandlungsstuhl 1 eine besondere bzw. zusätzliche Einstellvorrichtung 41, insbesondere eine zweite Schwenkvorrichtung 41a, vorgesehen, bei deren Betätigung durch die Bedienungsperson die Kopfstütze 8 sich in ihre Kinderstellung positionieren und in dieser Stellung feststellen läßt. Beim Ausführungsbeispiel handelt es sich um eine Ausgestaltung, die unabhängig von der Antriebsvorrichtung 32 zum Schwenken der Kopfstütze 8 ist und vorzugsweise manuell verstellbar ist. Die zweite Schwenkvorrichtung 41a weist ein Schwenkgelenk auf, in dem die Kopfstütze 8 in die Kinderstellung schwenkbar und positionierbar ist. Als Schwenkgelenk kann eines der beiden Gelenke 23, 24 dienen, die die Gelenkstangen 19a, 19b mit der Kopfstütze 8 verbinden. Beim Ausführungsbeispiel ist hierfür das obere Schwenkgelenk 24 der Gelenkstange 19b vorgesehen. Der zweiten Schwenkvorrichtung 41a ist eine Arretiervorrichtung 42 zum Arretieren der jeweiligen Schwenkstellung zugeordnet. Die Arretiervorrichtung 42 weist einen Freigang im jeweils anderen der beiden Gelenke 23, 24, hier im Gelenk 23 auf, der durch die Arretiervorrichtung 42 blockierbar ist. Hierdurch läßt sich die zweite Schwenkvorrichtung 41a wahlweise freigeben oder blockieren. Der Freigang ist durch ein um das eine Gelenk 24 gekrümmtes Langloch 43 in einem der Gelenkteile, hier in der Gelenkstange 19a, gebildet. Zur Arretierung kann der zugehörige Gelenkbolzen 23a dienen, der die beiden zueinander gehörigen Gelenkteile aneinander arretiert. Zur Vereinfachung der Konstruktion ist die zweite Schwenkvorrichtung 41a nur in ihren Schwenkendstellungen arretierbar. Hierzu sind an den Enden des Langlochs 43 Langlocherweiterungen 43a, 43b vorgesehen, in die der axial verschiebbare Gelenkbolzen 23a einführbar und durch wenigstens einen sich zwischen den Langlocherweiterungen 43a, 43b erstreckenden Verjüngungssteg 43c formschlüssig gesichert ist. Beim Ausführungsbeispiel durchfaßt der Gelenkbolzen 23a das Langloch 43 mit einem Betätigungskopf, wobei die Verschiebbarkeit im Langloch 43 durch eine entsprechende Einschnürung 23b im Betätigungskopf gewährleistet ist, wenn der Gelenkbolzen 23a mit seiner durch die Einschnürung 23b gebildete Bolzenverdickung 23c aus der jeweils zugehörigen Langlocherweiterung 43a, 43b manuell axial in eine Stellung herausbewegt worden ist, in der die Bolzeneinschnürung 23b mit den Verjüngungsstegen 43c fluchtet. Die Bolzenverdickung 23c rastet unter der Wirkung einer Feder 44 in den Schwenkendstellungen selbsttätig in die Langlocherweiterungen 43a, 43b ein. Durch einen Anschlag dieser axialen Bewegung zwischen dem Gelenkbolzen 23a und einem der Gelenkteile ist diese Verrastungsstellung gewährleistet. Die Feder 44 ist vorzugsweise eine Druckfeder, die bei der vorliegenden Ausgestaltung der Gelenkstange 19a, 19b als Breitstangen zwischen den endseitig vorragenden Gelenkstegen 19c auf dem beide Gelenkstege 19c durchfassenden Gelenkbolzen 23a angeordnet sein kann und gegen eine Schulterfläche des Gelenkbolzens 23a wirkt.

Um die in Fig. 4 bis 6 oder 7 dargestellten Stellungen der Kopfstütze 8 zu erreichen, ist die Länge L3 der der Rückenlehne 4 zugewandten bzw. oberen Gelenkstange 19b größer als die Länge L4 der anderen Gelenkstange 19a, und zwar wenigstens in der Kinderausgangsstellung gemäß Fig. 7, in der der Gelenkbolzen 23a sich in der Stellung 41b befindet.

Um mehr Bauraum zur Verfügung zu haben und/oder um die Zugänglichkeit zu verbessern, kann die Arretiervorrichtung 42 an der Gelenkstange 19a nach außen versetzt und zwischen dieser und einem Außenschenkel 19d angeordnet sein, in dem sich das Langloch 43 ebenfalls befindet. Der Gelenkbolzen 23a ist entsprechend verlängert, wobei die Feder 44 zwischen dem Außenschenkel 19d und dem benachbarten Gelenksteg 19c angeordnet ist.

Wenn die zusätzliche Verstellvorrichtung 41 nur in ihren Schwenkendstellungen arretierbar ist, ist wesentlich, daß die Kopfstütze 8 bzw. die Schwenkvorrichtung 19 sich vor der Verstellung in die Kinderstellung in einer bestimmten Kinderausgangsstellung gemäß Fig. 7 befindet, in der sich beim Ausführungsbeispiel der Gelenkbolzen 23a im unteren Schwenkendpunkt 41b befindet. Diese Kinderausgangsstellung ist so positioniert, daß durch die Schwenkung der Kopfstütze 8 aus der Kinderausgangsstellung in die Kinderstellung, hier in den oberen Schwenkendpunkt 43b, die Kopfstütze 8 sich ohne Nachjustierung in der richtigen Position befindet und durch ein Zurückfedern des Gelenkbolzens 23 selbsttätig verrastet wird. In der Kinderausgangsstellung befindet sich das Gelenk 23 im Schwenkendpunkt 41b, in der die Kopfstützfläche 33a mit der Rückenstützfläche 4d einen nach oben offenen Winkel einschließt, der mehr als 180° beträgt.

Die Kopfstütze 8 weist folgende vier Freiheitsgrade auf, die durch Doppelpfeile F1 bis F4 verdeutlicht sind.

Im ersten Freiheitsgrad F1 (Fig. 2) ist die Kopfstütze 8 mit der Rückenlehne 4 in ihrer Längsrichtung hin und her verstellbar, um eine Anpassung an unterschiedlich große Patienten zu erreichen (Stammlängeneinstellung). Hierzu dient die erste Antriebsvorrichtung 45 mit dem Verstellmotor M1.

Im zweiten Freiheitsgrad F2 ist die Kopfstütze 8 relativ zur Rückenlehne 4 in deren Längsrichtung wahlweise hin und her verstellbar, z. B. um eine Hublänge von etwa 150 bis 250 mm, insbesondere etwa 200 mm, um eine Anpassung an den Patientenkopf relativ zum Rücken zu erreichen. Hierzu dient die zweite Antriebsvorrichtung 46 mit dem Verstellmotor M2.

Im dritten Freiheitsgrad F3 ist die Kopfstütze 8 durch die Einstellvorrichtung 16 zwischen der obersten Position gemäß Fig. 4 und der untersten Position gemäß Fig. 6 verstellbar. Hierzu dient die dritte Antriebsvorrichtung 32 mit dem Verstellmotor M3.

Im vierten Freiheitsgrad F4 ist die Kopfstütze 8 zwischen der Kinderausgangsstellung und der Kinderstellung verstellbar, und insbesondere schwenkbar. Hierzu dient die zusätzliche Verstellvorrichtung 41, mit der die Kopfstütze 8 beim Ausführungsbeispiel manuell verstellbar ist.

In der obersten Position gemäß Fig. 4 ist die Triebstange 26 in ihrer ganz eingefahrenen Stellung. Die Hublänge der Triebstange zwischen ihrer eingefahrenen Stellung gemäß Fig. 4 und ihrer ausgefahrenen Stellung gemäß Fig. 6 beträgt nur etwa 15 bis 25 mm, insbesondere etwa 21 mm. In der untersten Position gemäß Fig. 6 ist die Triebstange 26 ganz ausgefahren. In der mittleren Stellung gemäß Fig. 5 befindet sich die Triebstange 26 in einer mittleren Stellung, in der sie z. B. etwa 11 mm ausgefahren ist. In der Kinderausgangsstellung befindet sich die Triebstange in einer zweiten Zwischenstellung, die sich zwischen der ersten Zwischenstellung gemäß Fig. 5 und der ganz ausgefahrenen Stellung gemäß Fig. 6 befindet und z. B. um etwa 17 mm ausgefahren sein kann. Im Rahmen der Erfindung kann die Kopfstützenverstellung jedoch auch so ausgebildet sein, daß die Kinderausgangsstellung der Stellung gemäß Fig. 5 oder 6 oder Fig. 4 entspricht. Bei der Kinderausgangsstellung kann es sich somit um eine Kopfstützenstellung für Erwachsene handeln.

Die vorhandene und nicht dargestellte Steuereinrichtung ist durch die Bedienungsperson so einstellbar, daß die Kopfstütze 8 mit den Einstellvorrichtungen 45, 46 jeweils einzeln oder wahlweise wenigstens mit den Einstellvorrichtungen 46 gemeinsam verstellbar ist. Hierzu kann eine Programmsteuerung dienen, die vorzugsweise durch die Bedienungsperson programmierbar ist, so daß die Kopfstützenpositionen gemäß Fig. 4 bis 6 automatisch eingestellt und vorzugsweise auch abgespeichert werden können. Die Kinderausgangsstellung für die dritte Einstellvorrichtung 32 und vorzugsweise auch für die zweite Einstellvorrichtung 46 (Verstellmotor M2) ist vorzugsweise fest eingespeichert.

Es ist die wesentliche Aufgabe der Bedienungsperson für den Behandlungsstuhl 1, den menschlichen bzw. tierischen Körper zu behandeln. Um die Bedienungsperson von der dazu erforderlichen Aufmerksamkeit möglichst wenig abzulenken, ist eine einfache und handhabungsfreundliche Bedienung erwünscht.

Beim Ausführungsbeispiel nach Fig. 11 und 12 ist eine Schaltvorrichtung 51 mit nur einem Schaltglied 52 vorgesehen, das mit den Fingern einer Bedienungshand betätigbar ist, insbesondere durch die Ausübung eines Druckes mit einem zugehörigen Finger. Die Schaltvorrichtung 51 ist in einer von der Bedienungsperson handhabungsfreundlich erreichbaren Position vorgesehen, vorzugsweise an der Kopfstütze 8. Eine vorteilhafte Anordnungsstelle bietet die Unterseite der Kopfstütze 8, vorzugsweise in ihrem hinteren Bereich. Bei der Ausgestaltung nach Fig. 8 ist die Schaltvorrichtung 51 von hinten bzw. von unten zugänglich an der Außenseite einer Kopfstützen-Verkleidung 53 angeordnet, die sich z. B. schräg erstreckt. Hierdurch ist eine ergonomisch günstige Position für die Schaltvorrichtung 51 bzw. dem Schaltglied 52 gegeben.

Das Schaltglied 52 steht zapfenförmig von einer Fassung 54 ab, die durch ein z. B. rundes Loch 55 in einem Basisteil 56 gebildet ist, bei dem es sich hier um die Verkleidung 53 handeln kann. Das Schaltglied 52 steht somit zapfenförmig von der Basisfläche 56a des Basisteils 56 ab.

Das Schaltglied 52 ist im Sinne eines Joysticks von mehr als einer, hier von vier einander gegenüberliegenden Seiten her betätigbar. In diesem Betätigungsbereich weist das Schaltglied 52 die Form eines Schaltzapfens, z. B. viereckiger Querschnittsform auf, wodurch sich vier einander gegenüberliegend angeordnete Betätigungsflächen B1, B2, B3, B4 ergeben, die z. B. im Sinne eines Pyramidenstumpfes zum freien Ende des Schaltgliedes 52 hin konvergent sein können. An der Fassung 54 können die Betätigungsflächen B1 bis B4 in eine quer abstehende und mit der Basisfläche 56a abschließende Schulterfläche 57 eines z. B. verdickten Schaltgliedfußes 58 übergehen, der in der Fassung 54 sitzt.

Jeder Betätigungsfläche B1 bis B4 ist von ihr seitlich abstehend eine Führungstopographie 61 zugeordnet, die eine Führungsfläche 61a für den zugehörigen Finger der Bedienungshand bildet. Die Führungstopographie 61 bzw. die Führungsfläche 61a leiten den Finger bei seiner Bewegung gegen die zugehörige Betätigungsfläche zu dieser hin, so daß die Bedienungsperson aufgrund dieser ertastbaren Bewegungshilfe zur zugehörigen Betätigungsfläche geführt wird. Beim Ausführungsbeispiel ist die Führungstopographie 61 jeweils durch eine Führungsrinne 62 gebildet, die durch - in der Blickrichtung auf die zugehörige Betätigungsfläche gesehen - konkav ausgebildet ist, insbesondere gerundet ist. Die Führungsrinne kann sich in Richtung auf das Schaltglied 52 gerade oder ebenfalls konkav gekrümmt erstrecken und somit muldenförmig ausgebildet sein. Die Führungstopographie 61 ist an der Außenfläche des Basisteils 56 angeordnet, von der das Schaltglied 52 absteht. Die Führungstopographie 61 bzw. die Führungsfläche 61a schließt mit der Mittelachse des Schaltglieds 52 einen spitzen Winkel W2 ein, wobei sie sich zum Fußende der zugehörigen Betätigungsfläche B1, B2, B3, B4 erstreckt. Hierdurch ergibt sich eine bezüglich der übrigen Außenfläche 56b des Basisteils 56 eine tiefer gelegene bzw. wenigstens teilweise versenkte Anordnung des Schaltgliedes 52, wodurch nicht nur eine kleine Bauweise erreicht wird, sondern wodurch auch das Schaltglied 52 einer ungewollten Betätigung weitgehend entzogen ist. Beim Ausführungsbeispiel sind alle vier Führungstopographien 61 gleich bzw. spiegelbildlich zueinander ausgebildet. Sie können seitlich an den mit der Bezugszahl 63 bezeichneten Stellen ineinander übergehen und eine gemeinsame, sich um das Schaltglied 52 herum erstreckende Vertiefung im Basisteil 56 bilden.

Für eine Betätigung des Schaltglieds 52 braucht die Bedienungsperson den Betätigungsfinger lediglich in den bezüglich des Schaltglieds 52 vergrößerten Bereich der zugehörigen Führungstopographie 61 zu bewegen. Aufgrund der Rinnenform und der nach innen geneigten Anordnung der Führungstopographie 61 wird der Betätigungsfinger selbsttätig zur Betätigungsfläche geführt. Dies gilt für alle Betätigungsflächen B1 bis B4. Hierdurch ist eine einfache, handhabungsfreundliche und sichere Betätigung des Schaltglieds 52 gewährleistet.

Das Schaltglied 52 ist vorzugsweise durch die Ausübung eines Druckes mit dem Finger auf seine freie Stirnfläche zusätzlich betätigbar, um eine Schaltfunktion für die vorhandene Steuereinrichtung auszuüben. Deshalb weist das Schaltglied 52 eine fünfte Betätigungsfläche B5 an seiner Stirnfläche auf, zu deren manueller Findung die Führungstopographie 61 ebenfalls beiträgt. Zusätzlich kann das Schaltglied 52 und die zugehörige Schaltanordnung so ausgebildet sein, daß durch zweimaliges Betätigen der Betätigungsfläche B5 im Sinne eines Doppelklick an einer PC-mouse ein weiterer Schaltvorgang eingeleitet wird.

Die Ausgestaltung der Schaltvorrichtung 51 ist von eigenständiger erfinderischer Bedeutung. Sie eignet sich insbesondere für zahnärztliche Geräte, insbesondere einen Behandlungsstuhl 1.

Nachfolgend wird eine beispielhafte, jedoch vorteilhafte Schaltungsanordnung beschrieben.

Im Rahmen der Erfindung kann der Behandlungsstuhl 1 bzw. die zugehörige Steuereinrichtung so ausgebildet sein, daß die einzelnen Einstellpositionen des Sitzteils 2, der Rückenlehne 4 oder Kopfstütze 5 durch Betätigen von Schaltgliedern manuell oder automatisch angesteuert werden, z. B. vorprogrammiert oder programmierbar.

Beim Ausführungsbeispiel läßt sich automatisch oder durch eine horizontale Betätigung der Betätigungsflächen B1, B3 in die eine oder andere Richtung die Neigung der Kopfstütze 8 entsprechend den seitlich angebrachten Pfeilen N1, N2 einstellen, wobei der Verstellmotor M3 in die entsprechende Wirkrichtung eingeschaltet wird.

Die Höhe bzw. der Abstand der Kopfstütze 8 bezüglich der Rückenlehne 4 läßt sich automatisch oder durch eine vertikale Betätigung der Betätigungsflächen B2, B4 einstellen, z. B. lassen sich die Verstellmotoren M1 und/oder M2 in die entsprechende Wirkrichtung einschalten, nämlich die Kopfstütze 8 erhöhen oder senken, wie es die über und unter dem Schaltglied 52 dargestellten Pfeile H1, H2 zeigen. Hierbei ist die gemeinsame (kompensierte) Einschaltung der Verstellmotoren M2, M3 eine Sonderfunktion, die sich durch eine einmalige Betätigung der Betätigungsfläche B5 ein- bzw. ausschalten läßt. Bei Einschaltung dieser Sonderfunktion werden beide Verstellmotoren M2, M3 ein- bzw. ausgeschaltet, wobei vorzugsweise die Höhenverstellung kompensiert ist in Abhängigkeit von der Neigungungsverstellung, so daß ein anatomischer Bewegungsablauf gewährleistet ist. In der Funktionsstellung Kompensation aus können die Verstellmotoren M2, M3 unabhängig voneinander ein- bzw. ausgeschaltet werden.

In der Funktionsstellung Kompensation aus fährt der Kopfstützenträger 12 (M2) in seine unterste Stellung und die Kopfstütze 8 (M3) in ihre Mittelstellung gemäß Fig. 5, die dem mittleren Verstellweg des Verstellmotors M3 entsprechen kann. Bei jedem erneuten Einschalten der Kompensation bzw. beim manuellen Zurückstellen der Kopfstütze 8 von der Kinderstellung in die Kinderausgangsstellung werden der Kopfstützenträger 12 (M2) sowie auch die Kopfstütze 8 (M3) immer in die Mittelstellung gemäß Fig. 5 gefahren. Dies ist vorteilhaft, um beim erneuten Einstellen der Kopfstütze 8 an einem nachfolgenden Patienten wieder die möglichen Freiheitsgrade der Verstellung zur Verfügung zu haben.

Beim Einschalten bzw. bei der Inbetriebnahme des Behandlungsstuhls 1 ist die Kompensation der Motoren M2, M3 grundsätzlich aktiviert.

Eine zweite Sonderfunktion läßt sich durch zweimalige Betätigung (Doppelklick) der Betätigungsfläche B5 erreichen. Beim Ausführungsbeispiel dient diese Betätigung dazu, die Verstellmotoren M1 und/oder M2 und/oder M3 einzuschalten, um damit die Kopfstütze 8 in ihre Kinderausgangsstellung gemäß Fig. 7 zu bewegen, in der die Rückenlehne 4 und der Kopfstützenträger 12 eingeschoben sind. Aus dieser Kinderausgangsstellung läßt sich die Kopfstütze 8 manuell in die Kinderstellung gemäß Fig. 8 oder 9 verstellen.

An der Kopfstütze 8 ist im Bereich der Einstellvorrichtung 41 ein Sensor 59 angeordnet, der beim Bewegen in die Kinderstellung diese ermittelt und ein Signal mit dem Zweck an die Steuereinrichtung leitet, die Funktion des Verstellmotors M3 in der Kinderstellung zu verhindern. Der Sensor 59 kann durch eine entsprechende Signalabgabe auch dazu dienen, beim manuellen Zurückstellen der Kopfstütze 8 aus der Kinderstellung gemäß Fig. 8 in die Kinderausgangsstellung gemäß Fig. 7 die Kopfstütze 8 automatisch in die Standardausgangsstellung gemäß Fig. 5 zu bewegen. Der Sensor 59 kann durch einen im Bereich des Gelenkbolzens 23a, z. B. an der Gelenkstange 19a oder an einem der Gelenkstege 19c, 19d, angeordneten Schalter 59a gebildet sein, der von einem Schaltelement 59b betätigbar ist, das mittelbar oder unmittelbar am Gelenkbolzen 23a angeordnet ist, z. B. an einem Schaltring, wie es Fig. 10 andeutungsweise zeigt. Hierdurch läßt sich in der Kinderstellung durch ein diese ermittelndes Signal des Sensors 59 die Funktion des Verstellmotors M3 verhindern bzw. blockieren. Beim manuellen Zurückstellen der Kopfstütze 8 aus der Kinderstellung in die Kinderausgangsstellung wird die Kopfstütze 8 automatisch in ihre Mittelstellung gemäß Fig. 5 bewegt. Dies kann bei einander folgender Einschaltung der Verstellmotoren M1 bzw. M2 und M3 oder bei gemeinsamer (kompensierter) Einschaltung der Motoren M2 und/oder M3 erfolgen.

Nachfolgend werden die Maßnahmen zur Einstellung der Kopfstütze 8 für eine Erwachsenenbehandlung und Kinderbehandlung beschrieben, und zwar aus einer Aus-und Einsteigeposition des Behandlungsstuhls 1.

### Erwachsenenbehandlung

Der Behandlungsstuhl 1 befindet sich in einer Aus-und Einsteigeposition mit den Parametern des vorigen Patienten.

Nach der Positionierung des Patienten auf dem Behandlungsstuhl 1 stellt der Behandler - falls im Hinblick auf die unterschiedliche Anatomie des vorherigen Patienten erforderlich - zunächst die Höhe der Rückenlehne 4 und dann die Höhe der Kopfstütze 8 durch Einschaltung der Verstellmotoren M1 und M2 ein. Dabei kann die Steuerung manuell oder automatisch nach gespeicherten Soll-Merkmalen des Patienten erfolgen. Im Fall des Vorhandenseins eines Querwulstes 35, wird die Kopfstütze 8 so eingestellt, daß der Querwulst 35 im Nacken des Patienten anliegt. Diese Positionsdaten können für den jeweiligen Patienten gespeichert werden. Die Einstellungen können manuell am Betätigungsglied 52 und/oder an einem Steuerteil mit entsprechenden Betätigungselementen durchgeführt oder eingeleitet werden.

Danach wird die endgültige Behandlungsposition des Behandlungsstuhls 1 durch Einstellung der Neigung der Rückenlehne 4 und/oder der Höhe des Sitzteils 2 eingestellt, z. B. für eine Unterkiefer- oder Oberkieferbehandlung.

Nach der Behandlung wird der Behandlungsstuhl 1 durch Einschaltung der zugehörigen Motoren in seine Aus- und Einsteigeposition gefahren, durch Betätigung der betreffenden Steuerglieder oder eines besonderen Steuergliedes, z. B. am Steuerteil.

### Kinderbehandlung

Vor oder nach der Positionierung des Patienten auf dem Behandlungsstuhl 1 wird die Kopfstütze 8 durch manuelle Betätigung des Schaltgliedes 52 und Einschaltung der Verstellmotoren M2 und M3 direkt in ihre Kinderstellung gemäß Fig. 8 oder in ihre Kinderausgangsstellung gemäß Fig. 7 (Ausführungsbeispiel) bewegt, in der die Kopfstütze 8 eine bestimmte Schwenkstellung einnimmt und an die Rückenlehne 4 heranbewegt ist. Dabei kann zunächst der Verstellmotor M3 und dann der Verstellmotor M2 einschaltet werden oder umgekehrt. Vorzugsweise vorher kann das Kopfstützenpolster 33 wie vorbeschrieben gedreht werden. Dann wird die Kopfstütze 8 manuell in ihre Kinderstellung gemäß Fig. 8 geschwenkt und positioniert. Nach der Positionierung des Patienten (Kind) kann - falls erforderlich - die Rückenlehne 4 gegen das Sitzteil 2 eingeschoben werden. Davor oder danach kann gegebenenfalls noch die Einstellung der Behandlungsposition des Behandlungsstuhls 1 (Unterkiefer- oder Oberkieferbehandlung wie vorbeschrieben) und danach die Behandlung erfolgen kann. Nach der Behandlung kann der Behandlungsstuhl für den Ausstieg des Kindes in die Ein- und Aussteigeposition bewegt werden.

In der Kinderstellung ist eine Neigungsverstellung mit dem Verstellmotor M3 steuerungsmäßig blockiert. Eine Höhenverstellung mit dem Verstellmotor M2 ist möglich.

Nach der Kinderbehandlung oder vor einer Erwachsenenbehandlung wird die Kopfstütze 8 - zumindest bei einer automatischen oder teilautomatischen Steuerung, aber auch beim Ausführungsbeispiel - in die Standardausgangsstellung gemäß Fig. 5 zurückgeschwenkt. Dies gilt für alle Schwenk-Verstellungen der Kopfstütze 8. Standardausgangsstellung ist nämlich eine sogenannte O-Stellung, aus der sich die Steuereinrichtung bezüglich der Bewegungssteuerung orientiert.

Beim Ausführungsbeispiel wird die Kopfstütze 8 aus der Kinderstellung in die Kinderausgangsstellung manuell zurückgeschwenkt. Die Verschwenkung in die Standardausgangsstellung kann dann durch eine automatische Steuerung erfolgen, z. B. nach Signalabgabe durch den Sensor 59.

## Patentansprüche

1. Medizinischer oder dentalmedizinischer Behandlungsstuhl (1) mit einem Sitzteil (2),
einem Rückenteil (4),
einem an dem Rückenteil (4) angeordneten Träger (12),
und einer bezüglich dem Rückenteil (4) verstellbaren Kopfstütze (8) mit einer Kopfanlagefläche (33a), wobei
**dadurch gekennzeichnet,**
**daß** die Kopfanlagefläche (33a) schalenförmig ausgebildet ist und mit einem sich im wesentlichen gerade erstreckenden Längsabschnitt an einem Ende der Kopfstütze (8) ausläuft, **dadruch gekennzeichnet,** daß die Kopfanlagefläche (33a) in einen am gegenüberlieg enden Ende der Kopfstütze (8) angeordneten Querwulst (35) übergeht, und die Kopfstütze (8) in zwei einander um 180 ° versetzten Stellungen verstellbar ist.

2. Behandlungsstuhl nach Anspruch 1,
**dadurch gekennzeichnet,**
**daß** die Kopfstütze (8) ein Kopfstützenpol ster (33) aufweist, das an einem Basiskörper (9) gehalten ist, und daß das Kopfstützenpo Ister (33) bezüglich dem Basiskörper (9) verstellbar ist.

3. Behandlungsstuhl nach Anspruch 2,
**dadurch gekennzeichnet,**
**daß** das Kopfstü tzenpolster (33) durch eine manuell überdrückbare Klemm- oder Verrastungsvorrichtung in den um 180° zueinander versetzten Stellungen mit dem Basiskörper (9) lösbar verbunden ist.

4. Behandlungsstuhl nach einem der vorherigen Ansprüche,
**dadurch gekennzeichnet,**
**daß** eine im Querwulst (35) mit der schalenförmigen Kopfanlagefläche (33a) fluchtende schalenförmige Nackenanlagefläche (33b) ausgebildet ist.

5. Behandlungsstuhl nach einem der vorherigen Ansprüche,
**dadurch gekennzeichnet,**
**daß** der Träger (12) in einer Längsführung (11) des Rück enteils (4) längsverschiebbar gelagert und durch eine Träger-Einstellvorrichtung (46) verschiebbar ist,
wobei die Kopfstütze (8) durch eine Verstellvorrichtung (16) in einer vertikalen Längsebene des Behandlungsstuhls (1) schwenkbar mit dem Träger (12) verbunden und durch eine Kopfstüt zen-Einstellvorrichtung (32) schwenkbar ist,
und wobei die Träger-Einstellvorrichtung (46) und die Kopfstü tzen-Einstellvorrichtung (32) jeweils einen eigenen Verstellmotor (M2, M3) aufweisen

6. Behandlungsstuhl nach Anspruch 5,
**dadurch gekennzeichnet,**
**daß** die Verstellmotoren (M2, M3) durch Elektromotoren gebildet sind, wobei vorzugsweise den Elektromotoren in der Antriebsverbindung jeweils ein Getriebe (G2, G3) vorzugsweise ein Spindeltrieb, vorgeordnet ist.

7. Behandlungsstuhl nach Anspruch 5 oder 6,
**dadurch gekennzeichnet,**
**daß** der Verstellmotor (M3) für die Kopfstützen-Eins tellvorrichtung (32) am Träger (12) angeordnet oder in den Träger (12) integriert ist, vorzugsweise in einer Aussparung (12a) des insbesondere als Flachschieber ausgebildeten Trägers (12) wenigstens teilweise versenkt angeordnet ist.

8. Behandlungsstuhl nach einem der Ansprüche 5 bis 7,
**dadurch gekennzeichnet,**
**daß** der Verstellmotor (M3) für die Kopfstü tzen-Einstellvorrichtung (32) mittelbar oder unmittelbar durch eine am Träger (12) längsgeführte Treibstange (26) mit der Verstellvorrichtung (16) verbunden ist.

9. Behandlungsstuhl nach einem der vorherigen Ansprüche,
**dadurch gekennzeichnet,**
**daß** die Verstellvorrichtung (16) durch ein Gelenkviereck (Viergelenkgetriebe) gebildet ist.

10. Behandlungsstuhl nach Anspruch 9,
**dadurch gekennzeichnet,**
**daß** der Abstand (L3, L4, L5, L6) der Gelenke (21, 22, 23, 24) voneinander unveränderlich ist.

11. Behandlungsstuhl nach Anspruch 9 oder 10,
**dadurch gekennzeichnet,**
**daß** die Länge (L3) der der Rückenlehne (4) zugewandten Gelenkstange (19b) größer ist als die Länge (L4) der der Rückenl ehne (4) abgewandten Gelenkstange (19a).

12. Behandlungsstuhl nach einem der vorherigen Ansprüche,
**dadurch gekennzeichnet,**
**daß** ein Betätigungsglied (52, B5) vorgesehen ist, bei dessen manueller Betätigung die Verstellvorrichtung (16) oder die Kopfstützen-Eins tellvorrichtung (46) die Kopfstütze (8) bei automatischer Steuerung in eine Stellung bewegt oder bei manueller Steuerung in einer Stellung stoppt, in der ein fluchtender Übergang vom Kopfstützenpo lster (33) zum Rückenlehnenpolster (4c) vorhanden ist oder das Kopfstützenpol ser (33) mit dem Rückenlehne npolster (4c) einen Winkel von mehr als 180 ° einschließt.

13. Behandlungsstuhl nach einem der vorherigen Ansprüche,
**dadurch gekennzeichnet,**
**daß** ein Betätigungsglied (52, B5) vorgesehen ist, bei dessen manueller Betätigung die Verstellvorrichtung (16) oder die Träger-Einstellvorrichtung (46) die Kopfstü tze (8) bei automatischer Steuerung in eine an die Rückenlehne (4) herangeschobene Stellung bewegt oder bei manueller Steuerung die Bewegung in dieser Stellung stoppt.

14. Behandlungsstuhl nach einem der vorherigen Ansprüche,
**dadurch gekennzeichnet,**
**daß** das Rückentei 1 (4) aus einem Rückenlehnenbasistei 1 (4a) und einem Rückenlehnenteil (4b) besteht, wobei das Rückenlehnenteil (4b) in einer Längsfüh rung (6) am Basisteil (4a) verschiebbar geführt und durch eine Einstellvorrichtung (7) verschiebbar ist.

15. Behandlungsstuhl nach einem der vorherigen Ansprüche,
**dadurch gekennzeichnet,**
**daß** der Kopfstützen-Tr äger (12) und/oder das Rückenlehnenteil (4b) jeweils durch zwei seitlich angeordnete Führungss tangen (6a, 11a, 11b) und darauf verschiebbaren Führun gsbuchsen (11c, 11d) geführt ist bzw. sind.

16. Behandlungsstuhl nach Anspruch 15,
**dadurch gekennzeichnet,**
**daß** wenigstens eine Fü hrungsbuchse (6b, 11d) und die zugehörige Fü hrungsstange (11b) ineinandergreifende Gewinde aufweisen und einen Spindeltrieb bilden.

17. Behandlungsstuhl nach Anspruch 15 oder 16,
**dadurch gekennzeichnet,**
**daß** der Verstellmotor (M1) für das Rü ckenlehnenteil (4b) und/oder der Verstellmotor (M3) für den Träger (12) neben einer Führungsstan ge (6a, 11a, 11b), insbesondere seitlich daneben, angeordnet und längs ausgerichtet ist.

## Claims

1. Medical or dental treatment chair (1) having:
a seat part (2);
a back part (4);
a support (12) arranged on the back part (4);
and a headrest (8) which is adjustable with respect to the back part (4) and has a head support surface (33a);
wherein the head support surface (33a) is of shell-shaped construction and terminates in a longitudinal section extending in a substantially straight manner at one end of the headrest (8),
**characterised in that**
the head support surface (33a) merges into a transverse bulge (35) arranged at the opposite end of the headrest (8), and the headrest (8) can be adjusted into two positions that are offset by 180° to one another.

2. Treatment chair according to claim 1,
**characterised in that**
the headrest (8) has a head-supporting cushion (33) which is held on a base member (9), and that the head-supporting cushion (33) is adjustable with respect to the base member (9).

3. Treatment chair according to claim 2,
**characterised in that**,
in the positions that are offset by 180° to one another, the head-supporting cushion (33) is connected to the base member (9) in a releasable manner by a clamping or latching device that can be manually overruled.

4. Treatment chair according to one of the preceding claims,
**characterised in that**
a shell-shaped neck support surface (33b) is formed in the transverse bulge (35), merging into the shell-shaped head support surface (33a).

5. Treatment chair according to one of the preceding claims,
**characterised in that**
the support (12) is mounted in a longitudinally displaceable manner in a longitudinal guide (11) belonging to the back part (4), and can be displaced by a support-setting device (46),
wherein the headrest (8) is connected to the support (12) by an adjusting device (16) so as to be pivotable in a vertical longitudinal plane of the treatment chair (1), and can be pivoted by a headrest-setting device (32),
and wherein the support-setting device (46) and the headrest-setting device (32) each have their own adjusting motor (M2, M3).

6. Treatment chair according to claim 5,
**characterised in that**
the adjusting motors (M2, M3) are constituted by electric motors, a gear unit (G2, G3), preferably a spindle drive, being arranged, preferably upstream of the electric motors in each case, in the driving connection.

7. Treatment chair according to claim 5 or 6,
**characterised in that**
the adjusting motor (M3) for the headrest-setting device (32) is arranged on, or integrated in, the support (12), and is preferably arranged in an at least partly countersunk manner in a recess (12a) in the support (12) which is constructed, in particular, as a flat slide.

8. Treatment chair according to one of claims 5 to 7,
**characterised in that**
the adjusting motor (M3) for the headrest-setting device (32) is connected to the adjusting device (16) indirectly or directly by a driving rod (26) which is guided longitudinally on the support (12).

9. Treatment chair according to one of the preceding claims,
**characterised in that**
the adjusting device (16) is constituted by a joint quadrilateral (four-joint mechanism).

10. Treatment chair according to claim 9,
**characterised in that**
the distance (L3, L4, L5, L6) between the joints (21, 22, 23, 24) is invariable.

11. Treatment chair according to claim 9 or 10,
**characterised in that**
the length (L3) of the link rod (19b) that faces towards the backrest (4) is greater than the length (L4) of the link rod (19a) that faces away from the backrest (4).

12. Treatment chair according to one of the preceding claims,
**characterised in that**
an actuating member (52, B5) is provided, on manual actuation of which the adjusting device (16) or the headrest-setting device (46), in the case of automatic control, moves the headrest (8) into, or, in the case of manual control, stops the headrest (8) in, a position in which there is an aligned transition from the headrest cushion (33) to the backrest cushion (4c), or the headrest cushion (33) forms an angle of more than 180° with the backrest cushion (4c).

13. Treatment chair according to one of the preceding claims,
**characterised in that**
an actuating member (52, B5) is provided, on manual actuation of which the adjusting device (16) or the support-setting device (46), in the case of automatic control, moves the headrest (8) into a position pushed up to the backrest (4), or, in the case of manual control, stops the movement in the said position.

14. Treatment chair according to one of the preceding claims,
**characterised in that**
the back part (4) consists of a backrest base part (4a) and a backrest part (4b), wherein the backrest part (4b) is guided in a displaceable manner in a longitudinal guide (6) on the base part (4a) and can be displaced by a setting device (7).

15. Treatment chair according to one of the preceding claims,
**characterised in that**
the headrest support (12) and/or the backrest part (4b) is/are respectively guided by two laterally arranged guide rods (6a, 11a, 11b) and guide bushes (11c, 11d) which are displaceable thereon.

16. Treatment chair according to claim 15,
**characterised in that**
at least one guide bush (6b, 11d) and the appertaining guide rod (11b) have intermeshing threads and constitute a spindle drive.

17. Treatment chair according to claim 15 or 16,
**characterised in that**
the adjusting motor (M1) for the backrest part (4b) and/or the adjusting motor (M3) for the support (12) is/are arranged, and longitudinally oriented, next to a guide rod (6a, 11a, 11b), in particular laterally next to the latter.

## Revendications

1. Fauteuil de traitement (1) pour soins médicaux ou dentaires, comportant
une partie siège (2),
une partie arrière (4),
un support (12) disposé au niveau de la partie arrière (4),
et un appuie-tête (8) pouvant être ajusté par rapport à la partie arrière (4) et dotée d'une surface de repose-tête (33a),
la surface de repose-tête (33a) étant réalisée de manière à présenter une forme de coque et s'étend avec une section longitudinale s'étendant essentiellement en ligne droite au niveau d'une extrémité de l'appuie-tête (8), **caractérisé en ce que** la surface de repose-tête (33a) se transforme en un renflement transversal (35) disposé au niveau de l'extrémité opposée de l'appuie-tête (8), et **en ce que** l'appuie-tête (8) peut être ajusté dans deux positions décalées l'une par rapport à l'autre de 180°.

2. Fauteuil de traitement selon la revendication 1,
**caractérisé en ce**
**que** l'appuie-tête (8) présente un rembourrage d'appuie-tête (33) qui est maintenu au niveau du corps de base (9), et en ce que le rembourrage d'appuie-tête (33) peut être ajusté par rapport au corps de base (9).

3. Fauteuil de traitement selon la revendication 2,
**caractérisé en ce**
**que** le rembourrage d'appuie-tête (33) est relié de manière détachable au corps de base (9) dans des positions décalées les unes par rapport aux autres de 180° par un dispositif d'enclenchement ou de serrage à surpression manuelle.

4. Fauteuil de traitement selon l'une quelconque des revendications précédentes,
**caractérisé en ce**
**qu'**est réalisée une surface de repose-nuque (33b) en forme de coque alignée dans le renflement transversal (35) avec la surface de repose-tête (33a) en forme de coque.

5. Fauteuil de traitement selon l'une quelconque des revendications précédentes,
**caractérisé en ce**
**que** le support (12) est logé de manière à pouvoir être coulissé longitudinalement dans un guidage longitudinal (11) de la partie arrière (4) et peut être coulissé par un dispositif d'ajustage du support (46),
l'appuie-tête (8) étant relié au support (12) de manière à pouvoir pivoter dans un plan longitudinal vertical du fauteuil de traitement (1) par un dispositif de réglage (16) et peut pivoter grâce à un dispositif d'ajustage de l'appuie-tête (32),
et le dispositif d'ajustage du support (46) et le dispositif d'ajustage de l'appuie-tête (32) présentant respectivement un moteur à cylindrée variable (M2, M3) propre.

6. Fauteuil de traitement selon la revendication 5,
**caractérisé en ce**
**que** les moteurs à cylindrée variable (M2, M3) sont formés par des moteurs électriques, une transmission (G2, G3), de préférence un entraînement à broche, étant placée en amont de préférence des moteurs électriques dans la liaison d'entraînement.

7. Fauteuil de traitement selon la revendication 5 ou 6,
**caractérisé en ce**
**que** le moteur à cylindrée variable (M3) pour le dispositif d'ajustage de l'appuie-tête (32) est disposé au niveau du support (12) ou est intégré dans le support (12), de préférence est disposé au moins de manière partiellement abaissée dans un évidement (12a) du support (12) réalisé en particulier comme tiroir plat.

8. Fauteuil de traitement selon l'une quelconque des revendications 5 à 7,
**caractérisé en ce**
**que** le moteur à cylindrée variable (M3) pour le dispositif d'ajustage d'appuie-tête (32) est relié au dispositif de réglage (16) indirectement ou directement par une bielle (26) guidée longitudinalement au niveau du support (12).

9. Fauteuil de traitement selon l'une quelconque des revendications précédentes,
**caractérisé en ce que**
le dispositif de réglage (16) est formé par un quadrilatère articulé.

10. Fauteuil de traitement selon la revendication 9,
**caractérisé en ce**
**que** l'écart (L3, L4, L5, L6) des articulations (21, 22, 23, 24) entre elles ne peut varier.

11. Fauteuil de traitement selon la revendication 9 ou 10,
**caractérisé en ce**
**que** la longueur (L3) de la bielle de guidage (19b) tournée vers le dossier (4) est plus grande que la longueur (L4) de la bielle de guidage (19a) opposée au dossier (4).

12. Fauteuil de traitement selon l'une quelconque des revendications précédentes,
**caractérisé en ce**
**qu'**un organe d'actionnement (52, B5) est prévu, dans le cadre de l'actionnement manuel duquel le dispositif de réglage (16) ou le dispositif d'ajustage de l'appuie-tête (46) déplace l'appuie-tête (8) dans une position lors d'une commande automatique ou arrête celui-ci dans une position lors de la commande manuelle, dans laquelle un passage dans l'alignement du rembourrage d'appuie-tête (33) au rembourrage de dossier (4c) est présent ou dans laquelle le rembourrage d'appuie-tête (33) forme avec le rembourrage de dossier (4c) un angle de plus de 180°.

13. Fauteuil de traitement selon l'une quelconque des revendications précédentes,
**caractérisé en ce**
**qu'**un organe d'actionnement (52, B5) est prévu, dans le cadre de l'actionnement manuel duquel le dispositif de réglage (16) ou le dispositif d'ajustage du support (46) déplace par coulissement l'appuie-tête (8) lors d'une commande automatique dans une position à proximité du dossier (4) ou lors de la commande manuelle arrête le mouvement dans cette position.

14. Fauteuil de traitement selon l'une quelconque des revendications précédentes,
**caractérisé en ce**
**que** la partie arrière (4) est constituée d'une partie de base de dossier (4a) et d'une partie de dossier (4b), la partie de dossier (4b) étant guidée de manière à pouvoir être déplacée par coulissement au niveau de la partie de base (4a) dans un guidage longitudinal (6) et pouvant être déplacée par coulissement par un dispositif d'ajustage (7).

15. Fauteuil de traitement selon l'une quelconque des revendications précédentes,
**caractérisé en ce**
**que** le support d'appuie-tête (12) et/ou la partie de dossier (4b) sont guidés respectivement par deux tiges de guidage (6a, 11a, 11b) disposées latéralement et par des douilles de guidage (11c, 11d) pouvant être déplacées par coulissement sur les tiges de guidage.

16. Fauteuil de traitement selon la revendication 15,
**caractérisé en ce**
**qu'**au moins une douille de guidage (6b, 11d) et la tige de guidage (11b) associée présentent des filetages s'enchevêtrant et forment un entraînement à broche.

17. Fauteuil de traitement selon la revendication 15 ou 16,
**caractérisé en ce**
**que** le moteur à cylindrée variable (M1) pour la partie de dossier (4b) et/ou le moteur à cylindrée variable (M3) pour le support (12) sont disposés à proximité d'une tige de guidage (6a, 11a, 11b), en particulier sont disposés à proximité de celle-ci latéralement, et sont orientés longitudinalement.
